# EUROPÄISCHE PATENTSCHRIFT

(11) **EP 0 354 263 B1**
(45) Veröffentlichungstag und Bekanntmachung des Hinweises auf die Patenterteilung: **01.04.1992**
(21) Anmeldenummer: 88113059.5
(22) Anmeldetag: 11.08.1988
(51) Int. Cl.: F25B 9/00

(54) **Kompressor zur Versorgung eines Kryo-Refrigerators mit Helium**
Helium-supplying compressor for a cryogenic refrigerator
Compresseur alimentant un réfrigérateur cryogénique en hélium

(43) Veröffentlichungstag der Anmeldung: 14.02.1990
(73) Patentinhaber: LEYBOLD AKTIENGESELLSCHAFT, 50968 Köln (DE)
(72) Erfinder: Strasser, Wilhelm, D-5060 Bergisch-Gladbach 1 (DE)
(74) Vertreter: Leineweber, Jürgen, Dipl.-Phys.

(56) Entgegenhaltungen:
- DE-A- 3 028 217
- DE-A- 3 201 496
- FR-A- 2 206 485
- US-A- 2 100 716
- US-A- 3 353 370

## Beschreibung

Die Erfindung bezieht sich auf eine Kompressoranordnung zur Versorgung eines Kryo-Refrigerators mit Helium mit einem Kompressor, mit einem Kompressorgehäuse, mit einem vom komprimierten Helium durchströmten Kühler, der in einem separaten Gehäuse untergebracht ist, mit Verbindungsleitungen zwischen den Gehäusen und sowie mit Mitteln zur Entfernung von Öl aus dem komprimierten Helium.

Kryo-Refrigeratoren sind Tieftemperatur-Kältemaschinen, in denen thermodynamische Kreisprozesse ablaufen. Ein einstufiger Kryo-Refrigerator umfaßt im wesentlichen einen Kompressor, verbindende Leitungen und einen Kaltkopf mit Verdränger in einem Arbeitsraum, im folgenden Kammer genannt. Im Betrieb wird die Kammer in bestimmter Weise alternierend mit einer Hochdruck- und einer Niederdruck-Heliumquelle verbunden, so daß während der Hin- und Herbewegung des Verdrängers der thermodynamische Kreisprozeß (Stirling-Prozeß, Gifford/Mc Mahon-Prozeß usw.) abläuft. Dabei das Arbeitsgas in einem geschlossenen Kreislauf geführt wird. Die Folge ist, daß einem bestimmten Bereich der Kammer Wärme entzogen wird. Mit einem zweistufigen Refrigerator dieser Art lassen sich z.B. Temperaturen bis unter 10 K erzeugen.

Aus der US-A-29 06 101 ist ein Kryo-Refrigerator der eingangs erwähnten Art bekannt. Er ist mit einem Kompressor ausgerüstet, in dem das im Refrigerator entspannte Helium wieder komprimiert wird, und zwar von ca. 7 bar (Niederdruck) auf ca. 22 bar (Hochdruck). Nahezu die gesamte für diese Kompression benötigte Leistung wird in Wärme umgewandelt. Diese Wärme wird zu ca. 25 % vom Helium und zu ca. 75 % vom Betriebsöl des Kompressors aufgenommen. In einer sich an die Kompression und die Kühlung anschließenden Reinigungsstufe wird das Helium von dem während der Kompression aufgenommenen Öl befreit. Reinigungsstufen dieser Art sind relativ aufwendig, da nicht unerhebliche Ölmengen vom Heliumstrom mitgerissen werden.

Aus der US-A-21 00 716 ist eine Kältemaschine bekannt, die vorzugsweise für Haushaltskühlgeräte geeignet ist. Zur Abführung der Wärme ist ein mit einem Gebläse ausgerüsteter Kühler vorgesehen. Das Gebläse erzeugt Luftbewegungen und damit unvermeidlich auch Staubwirbel. Ein Kompressor dieser Art ist deshalb nicht unmittelbar bei Refrigeratoren verwendbar, die in Gestelle eingebaut sind, in denen sich außerdem noch die für die Durchführung von Tieftemperatur-Experimenten erforderlichen elektronischen Versorgungs- und Meßgeräte befinden. Besonders nachteilig ist, daß luftgekühlte Kompressoren dieser Art nicht in staubfreien "cleanrooms" einsetzbar sind. Die in den Raum abgegebene Wärme ist besonders problematisch, da die Leistung üblicher Kompressoren für Kryo-Refrigeratoren 3 bis 7 KW beträgt. Sie trägt zu einer beträchtlichen Raumaufheizung bei, welche besonders im Sommer störend ist und zu Problemen an elektronischen Geräten führen kann.

Der vorliegenden Erfindung liegt die Aufgabe zugrunde, einen luftgekühlten Kompressor zur Versorgung eines Kryo-Refrigerators mit Helium zu schaffen, welcher in Bezug auf die Mittel zur Entfernung des vom Helium aufgenommenen Öl einfacher ausgebildet ist und welchem die weiterhin geschilderten Nachteile nicht mehr anhaften.

Erfindungsgemäß wird diese Aufgabe durch die kennzeichnenden Merkmale des Anspruchs 1 gelöst. Da der größte Teil des vom Helium aufgenommenen Öls als kondensierte Flüssigkeit in den Ölkreislauf überführt werden kann, sind weitere, besonders aufwendige Ölabscheider nicht mehr erforderlich. Infolge der Unterbringung beider Kühler in einem separaten Gehäuse kann weiterhin die Größe des Kompressorgehäuses so klein gewählt werden, daß es in die Gestelle für Elektronik-Komponenten (Rack's) eingebaut werden kann. Die Verbindungsleitungen zum Refrigerator können kurz gehalten werden. Die Verbindungsleitungen zwischen dem Kompressor und dem kombinierten Kühler können so lang gewählt werden, daß der Kühler außerhalb des Raumes, z.B. eines "cleanrooms" , in dem sich der Refrigerator befindet, angeordnet werden kann. Die Aufstellung des Kühlers im Freien ist dabei besonders vorteilhaft. Da ein Teil des Wärmeinhaltes der zu kühlenden Medien bereits im Bereich der Verbindungsleitungen abgegeben wird, haben relativ lange Verbindungsleitungen noch den Vorteil, die Wirkung des kombinierten Kühlers zu unterstützen. Dadurch, daß der Kühler für das Helium dem Ölkühler vorgelagert ist, wird der gesamte Luftstrom des Gebläses zuerst über den Helium-Kühler geführt, wodurch eine besonders gute Abkühlung des Gases erreicht wird. Die Heliumaustrittstemperatur liegt üblicherweise ca. 5 bis 8° über der Luftansaugtemperatur.

Weitere Vorteile und Einzelheiten der Erfindung sollen anhand von in den Figuren 1 bis 3 dargestellten Ausführungsbeispielen erläutert werden. Es zeigen
Figur 1 eine schematische Darstellung der erfindungsgemäß ausgebildeten luftgekühlten Kompressors,
Figur 2 den kombinierten Öl/Heliumkühler mit Querstromgebläse
Figur 3 eine Teilansicht des Kühlers, welche Durchströmungsrichtungen erkennen läßt, und
Figur 4 eine Ansicht des erfindungsgemäß ausgebildeten luftgekühlten Kompressors mit separater Anordnung des Kühlers.

In Figur 1 ist der mit Helium zu versorgende Refrigerator mit 1 bezeichnet. Über die Gasverbindungsleitungen 2 und 3 ist er mit dem Kompressor 4 verbunden. Über selbstdichtende Kupplungen 5, 6 und 7, 8 sind die Verbindungsleitungen 2, 3 am Refrigerator 1 und am Kompressorgehäuse 4 angeschlossen.

Innerhalb des Kompressorgehäuses 4 befindet sich der eigentliche Kompressor 11, dessen Eingang über die Leitung 12 mit der Verbindungsleitung 2 zwischen Kompressorgehäuse 4 und Refrigerator 1 in Verbindung steht. An den Auslaß des Kompressors 11 schließt sich ein Leitungsabschnitt 13 an, der zur selbstdichtenden Kupplung 14 am Kompressorgehäuse 4 führt. Daran schließt sich eine Leitung 15 an, die zum separaten Kühlergehäuse 16 führt.

Innerhalb des Kühlergehäuses 16 befinden sich der Heliumkühler 17, der Ölkühler 18 und das Gebläse 19. Die Anordnung ist so getroffen, daß der vom saugenden Gebläse 19 erzeugte Luftstrom (oder - bei Anordnung des Gebläses vor dem Helium-Kühler -drückende Luftstrom) zuerst auf den Helium-Kühler 17 und dann erst auf den Öl-Kühler 18 trifft.

Der Helium-Kühler 17 ist über den Leitungsabschnitt 21 mit der selbstdichtenden Kupplung 22 verbunden, an der die Leitung 15 angeschlossen ist, die über die selbstdichtende Kupplung 14 mit dem Kompressor verbunden ist. An den Ausgang des Heliumkühlers 17 schließt sich der innerhalb des Kühlergehäuses 16 liegende Leitungsabschnitt 23 an, der wieder über selbstdichtende Kupplungen 24 und 25 und die Leitung 26 mit dem Kompressorgehäuse 4 verbunden ist. Zwischen den Kupplungen 6 und 24 erstreckt sich innerhalb des Kompressorgehäuses 4 der Leitungsabschnitt 27, der mit bis zu zwei Ölabscheidern 28 und 29 sowie mit einem Adsorptionsfilter 31 ausgerüstet ist.

Das entspannte Helium gelant über die Leitungen 2 und 12 zum Kompressor 11 und wird auf den erforderlichen Druck komprimiert. über die Leitungsabschnitte 13, 15 und 21 gelangt das komprimierte und erwärmte Helium zum Heliumkühler 17. In diesem Kühler wird es auf die gewünschte Temperatur von maximal 40° C abgekühlt und gelangt durch die Leitungsabschnitte 23, 26, 27 und 3 wieder zum Refrigerator 1. In den Abscheidern 28 und 29 sowie im Adsorber 31 werden Ölverunreinigungen des Helium-Gases abgeschieden. Über die Leitungen 32 und 33 wird das abgeschiedene Öl wieder dem Kompressor 11 zugeführt.

Zum Transport des Betriebsöles des Kompressors 11 in einem Ölkreislauf dient die im Kompressorgehäuse 4 befindliche Förderpumpe 34, die im Leitungsabschnitt 35 angeordnet ist. Der Ölkreislauf umfaßt diesen Leitungsabschnitt 35, die Leitungen 36 und 37, den Ölkühler 18 sowie die Leitungsabschnitte 38, 39 und 40. Die Leitungsabschnitte 35 und 40 sind innerhalb des Kompressorgehäuses 4 untergebracht; die Leitungsabschnitte 37 und 38 befinden sich im Kühlergehäuse 16. Selbstdichtende Kupplungen 41 bis 44 dienen der Ankopplung der Verbindungsleitungen 36 und 39 am Kompressorgehäuse 4 bzw. am Kühlergehäuse 16. Eine Verschmutzung der geführten Medien Öl und Helium wird damit vermieden.

Es läßt sich nicht vermeiden, daß das Heliumgas während des Durchganges durch den Kompressor 11 mit dem Betriebsöl Kontakt hat. Das den Kompressor 11 verlassende Gas ist deshalb mit Öldampf beladen. Innerhalb des Kühlers 17 kondensiert ein großer Teil des Öldampfes und sammelt sich in flüssiger Form an. Um dieses Öl in den Ölkreislauf befördern zu können, sind die Leitungsabschnitte 23 und 38 innerhalb des Kühlergehäuses 16 entweder über eine Leitung 45 mit einem Ventil 46 oder über eine Kapillare 47 miteinander verbunden. Für den Fall, daß eine Verbindungsleitung 45 mit einem Ventil 46 vorhanden ist, erfolgt zeitweise eine Öffnung des Ventils 46. Infolge des vorhandenen Druckgefälles [Ölleitungen haben Niederdruck (ca. 7 bar), Helium-Leitungen Hochdruck (ca. 22 bar)] strömt Öl, das sich im Leitungsabschnitt 23 angesammelt hat, in den Leitungsabschnitt 38 des Ölkreislaufs. Für den Fall, daß eine Kapillare 47 vorhanden ist, ist ständig für die Rückströmung kondensierten Öls in den Ölkreislauf gesorgt.

Figur 2 zeigt eine Ansicht des Kühlergehäuses 16 mit im Bereich des Gebläses 19 aufgebrochen dargestellten Wandungen. Drei Gehäuseabschnitte 51, 52 und 53 sind vorgesehen. Im - in Bezug auf die strömende Kühlluft (Pfeile 54) - ersten oder vorderen Abschnitt 51 befindet sich der Heliumkühler 17. Im zweiten Abschnitt 52 befindet sich der Ölkühler 18 (nicht sichtbar). Im dritten Abschnitt 53 ist ein Querstromgebläse 19 untergebracht. Die Länge des Rotors 19 (Trommelläufer) entspricht der Höhe des Gehäuses 16. In einem Aufsatz 55 auf dem Gehäuse 16 ist der Antriebsmotor 56 des Gebläses 19 untergebracht. Bei dieser Ausführungsform ist es möglich, einen starken, über die Kühler 17 und 18 im wesentlichen gleichmäßig verteilten Luftstrom zu erzeugen.

Figur 3 läßt die Art und Weise erkennen, wie der Heliumkühler 17 (im Gehäuseabschnitt 51) und der Ölkühler 18 (im Gehäuseabschnitt 52) durchströmt sind. An einen unteren, geteilten Ein- und Auslaßkasten 61 bzw. 62 im Fuß der Gehäuseabschnitte 51 und 52 sind jeweils die Zu- bzw. Abführungsleitungen (15, 36 bzw. 26, 39) für Helium und Öl angeschlossen. Die mittleren Bereiche der Gehäuseabschnitte 51, 52 weisen vertikal verlaufende Rohrabschnitte 63 auf, die von unten nach oben bzw. oben nach unten durchströmt sind. In jeweils einem oberen Kasten findet die Umlenkung statt. Senkrecht dazu strömt der vom Gebläse 19 im Gehäuseabschnitt 53 erzeugte Luftstrom.
Figur 4 zeigt eine Ansicht des Kompressorgehäuses 4 und des Kühlergehäuses 16, verbunden durch die parallel und mit Abstand geführten Leitungen 15, 26, 36 und 39. Zusätzlich ist eine elektrische Versorgungsleitung 57 vorgesehen. Wie bereits erwähnt, sind die Leitungen 15, 26, 26 und 39 über selbstdichtende Kupplungen mit dem Kompressorgehäuse 4 und dem Kühlergehäuse 16 verbunden. Zweckmäßig sind sie flexibel ausgebildet, so daß die Anordnung des Kühlers 16 in Bezug auf den Kompressor beliebig wählbar ist. Besonders vorteilhaft ist es, Wellschläuche aus Metall (Edelstahl) als Verbindungsleitungen zu verwenden, die mittels Klammern auf Abstand gehalten werden. Ein Teil der vom Helium und vom Öl aufgenommenen Wärme wird dann bereits im Bereich der Verbindungsleitungen an die Umgebung abgegeben.

## Patentansprüche

1. Kompressoranordnung zur Versorgung eines Kryo-Refrigerators (1) mit Helium mit einem Kompressor (11), mit einem Kompressorgehäuse (4), mit einem vom komprimierten Helium durchströmten Kühler (17), der in einem separaten Gehäuse (16) untergebracht ist, mit Verbindungsleitungen (15, 26, 36, 39) zwischen den Gehäusen (4) und (16) sowie mit Mitteln (28, 29, 31, 45 bis 47) zur Entfernung von Öl aus dem komprimierten Helium, gekennzeichnet durch die folgenden Merkmale:
a) ein weiterer, vom Betriebsöl des Kompressors (11) durchströmter Kühler (11) ist vorgesehen;
b) ein Gebläse (19) zur Erzeugung eines Kühlluftstromes ist vorgesehen;
c) der Kühler (18) für das Öl sowie das Gebläse (19) sind gemeinsam mit dem Kühler (17) für das Helium in dem vom Gehäuse (4) des Kompressors (11) separaten Gehäuse (16) untergebracht;
d) der Kühler (17) für das Helium ist dem Ölkühler (18) - in Bezug auf den vom Gebläse (19) erzeugten Luftstrom vorgelagert;
e) sich an die Kühler (17 und 18) anschließende Leitungsabschnitte (23, 28) sind zum Zwecke der Überführung von im Heliumkühler (17) kondensiertem Öl in den Ölkreislauf über eine Leitung miteinander verbunden, die entweder ein Ventil (46) aufweist oder als Kapillare (47) ausgebildet ist.

2. Kompressoranordnung nach Anspruch 1, dadurch gekennzeichnet, daß die Leitungen (15, 26, 36, 39) flexibel ausgebildet sind.

3. Kompressoranordnung nach Anspruch 2, dadurch gekennzeichnet, daß die Leitungen (15, 26, 36, 39) von Wellschläuchen aus Metall gebildet sind.

4. Kompressoranordnung nach Anspruch 1, 2 oder 3, dadurch gekennzeichnet, daß die Verbindungsleitungen (15, 26, 36, 39) über selbstdichtende Kupplungen mit dem Kompressorgehäuse (4) bzw. mit dem Kühlergehäuse (16) verbunden sind.

5. Kompressoranordnung nach einem der vorhergehenden Ansprüche, dadurch gekennzeichnet, daß das Gebläse (19) als Querstromgebläse ausgebildet ist.

6. Kompressoranordnung nach Anspruch 5, dadurch gekennzeichnet, daß der Trommelläufer des Querstromgebläses den beiden Kühlern (17, 18) nachgeordnet ist und daß die Länge des Trommelläufers der Höhe der Kühler (17, 18) entspricht.

7. Kompressoranordnung nach einem der vorhergehenden Ansprüche, dadurch gekennzeichnet, daß das Kühlergehäuse (16) drei Abschnitte (51, 52, 53) umfaßt, in denen sich der Heliumkühler (17), der Ölkühler (18) und das Gebläse (19) befinden.

8. Kompressoranordnung nach Anspruch 7, dadurch gekennzeichnet, daß die Gehäuseabschnitte (51, 52) jeweils einen unteren, geteilten Ein- und Auslaßkasten (61 bzw. 62), vertikal verlaufende, vom zu kühlenden Medium durchströmte Rohrabschnitte (63) und einen oben liegenden Umlenkkasten (64, 65) aufweisen.

## Claims

1. Compressor system for supplying a cryogenic refrigerator (1) with helium, with a compressor (11) with a compressor housing (4), with a cooler (17) through which compressed helium flows and which is accommodated in a separate housing (16), with connecting lines (15, 26, 36, 39) between the housings (4) and (16), and with devices (28, 29, 31, 45 to 47) for removing oil from the compressed helium, characterized by the following features:
(a) another cooler (18) is provided, through which flows the operating oil of the compressor (11);
(b) a blower (19) is provided for producing a cooling air stream;
(c) the cooler (18) for the oil and the blower (19) are accommodated together with the cooler (17) for the helium in the housing (16) separate from the housing (4) of the compressor (11);
(d) the cooler (17) for the helium is positioned upstream of the oil cooler (18) with reference to the air stream produced by the blower (19); and
(e) in order to transfer the oil condensed in the helium cooler (17) to the oil circuit, lengths of line (23, 38) connected to the coolers (17 and 18), are connected together via a line which either has a valve (46) or is in the form of a capillary (47).

2. Compressor system according to Claim 1,
characterized in that the lines (15, 26, 36, 39) are flexible.

3. Compressor system according to Claim 2,
characterized in that the lines (15, 26, 36, 39) are made of corrugated metal hose.

4. Compressor system according to Claim 1, 2 or 3,
characterized in that the connecting lines (15, 26, 36, 39) are connected with the compressor housing (4) and the cooler housing (16) via self-sealing couplings.

5. Compressor system according to one of the preceding claims, characterized in that the blower (19) is in the form of a cross-flow blower.

6. Compressor system according to Claim 5,
characterized in that the cylindrical rotor of the cross-flow blower is arranged downstream of the two coolers (17, 18) and that the length of the cylindrical rotor corresponds to the height of the coolers (17, 18).

7. Compressor system according to one of the preceding claims, characterized in that the cooler housing (16) comprises three sections (51, 52, 53) which contain the helium cooler (17), the oil cooler (18) and the blower (19).

8. Compressor system according to Claim 7,
characterized in that the housing sections (51, 52) each contain a lower, partitioned inlet and outlet box (61 and 62), vertical lengths of line (63) through which flows the medium to be cooled, and, above, a reversing box (64, 65).

## Revendications

1. Agencement de compresseur pour alimenter en hélium un réfrigérateur cryogénique (1), comportant un compresseur (11), une enceinte de compresseur (4), un refroidisseur (17) parcouru par l'hélium comprimé, ce refroidisseur étant agencé dans une enceinte séparée (16), des conduites de liaison (15, 26, 36, 39) entre les enceintes (4) et (16) ainsi que des moyens (28, 29, 31, 45 à 47) pour enlever l'huile de l'hélium comprimé, caractérisé par les caractéristiques suivantes :
a) il est prévu un autre refroidisseur (18) parcouru par l'huile de fonctionnement du compresseur (11);
b) il est prévu un ventilateur (19) pour produire un courant d'air de refroidisseur;
c) le refroidisseur (18) pour l'huile ainsi que le ventilateur (19) sont agencés, conjointement avec le refroidisseur (17) pour l'hélium, dans l'enceinte (16) séparée de l'enceinte (4) du compresseur (11);
d) par rapport au courant d'air produit par le ventilateur (19), le refroidisseur (17) pour l'hélium est en amont du refroidisseur d'huile (18);
e) afin de transférer au circuit d'huile l'huile condensée dans le refroidisseur d'hélium (17), les portions de conduite (23, 38) se raccordant aux refroidisseurs (17 et 18) sont reliées l'une à l'autre par une conduite qui est soit dotée d'une vanne ou valve (46), soit réalisée en tant que capillaire (47).

2. Agencement de compresseur selon revendication 1, caractérisé par le fait que les conduites (15, 26, 36, 39) sont souples.

3. Agencement de compresseur selon revendication 2, caractérisé par le fait que les conduites (15, 26, 36, 39) sont constituées par des tuyaux métalliques souples.

4. Agencement de compresseur selon revendication 1, 2 ou 3, caractérisé par le fait que les conduites de liaison (15, 26, 36, 39) sont reliées, par des raccords à auto-étanchéité, à l'enceinte (4) du compresseur et/ou selon le cas à l'enceinte (16) des moyens refroidisseurs.

5. Agencement de compresseur selon l'une des revendications précédentes, caractérisé par le fait que le ventilateur (19) est réalisé sous la forme d'un ventilateur à courant transversal.

6. Agencement de compresseur selon revendication 5, caractérisé par le fait que le rotor à tambour du ventilateur à courant transversal est en aval des deux refroidisseurs (17, 18) et par le fait que la longueur du rotor à tambour correspond à la hauteur des refroidisseurs (17, 18).

7. Agencement de compresseur selon l'une des revendications précédentes, caractérisé par le fait que l'enceinte (16) des moyens refroidisseurs comporte trois portions (51, 52, 53) dans lesquelles se trouvent le refroidisseur d'hélium (17), le refroidisseur d'huile (18) et le ventilateur (19).

8. Agencement de compresseur selon revendication 7, caractérisé par le fait que les portions d'enceinte (51, 52) présentent chacune un caisson inférieur d'entrée et sortie partagé (respectivement 61, 62), des portions de tube (63) s'étendant verticalement, parcourues par le fluide à refroidir, et un caisson de changement de direction (64, 65) situé en position supérieure.
